# EUROPÄISCHE PATENTSCHRIFT

(11) **EP 1 336 321 B1**
(45) Veröffentlichungstag und Bekanntmachung des Hinweises auf die Patenterteilung: **23.12.2009**
(21) Anmeldenummer: 01983506.5
(22) Anmeldetag: 26.09.2001
(51) Int. Cl.: H04R 7/04, H04R 9/06

(54) **ELEKTRODYNAMISCHER BIEGEMOMENTENTREIBER**
ELECTRODYNAMIC BENDING MOMENT DRIVER
Dispositif d'excitation électrodynamique produisant des couples de flexion

(30) Priorität: 23.11.2000 DE 10058102
(43) Veröffentlichungstag der Anmeldung: 20.08.2003
(73) Patentinhaber: Harman Becker Automotive Systems GmbH, 76307 Karlsbad (DE)
(72) Erfinder: BACHMANN, Wolfgang, 95697 Nagel (DE); KRUMP, Gerhard, 94374 Schwarzach (DE); REGL, Hans-Juergen, 93049 Regensburg (DE); ZIGANKI, Andreas, 40822 Mettmann (DE)
(74) Vertreter: Schmuckermaier, Bernhard
(86) Internationale Anmeldenummer: PCT/EP2001/011183
(87) Internationale Veröffentlichungsnummer: WO 2002/043434

(56) Entgegenhaltungen:
- WO-A-00/13464
- WO-A-02/43435
- WO-A-99/52324
- DE-A- 19 825 866

## Beschreibung

Die Erfindung betrifft einen Biegemomententreiber für einen eine Klangplatte aufweisenden Plattenlautsprecher.

Es sind beispielsweise aus der US 5,693,917 Plattenlautsprecher bekannt, die in etwa nach dem "Kolbenprinzip" arbeiten, wobei die Platte des Plattenlautsprechers im Idealfall keine Biegeschwingungen ausführt, sondern sich so verhält, als ob sie völlig starr wäre.

Mit dem gegenüber geringerem Aufwand lassen sich Plattenlautsprecher herstellen, die Biegeschwingungen der elastischen Platte zulassen und auch Biegeschwingungsresonanzen als klangprägende Eigenschaft ausnutzen. Solche "Multiresonanzplattenlautsprecher", manchmal auch "Biegewellenlautsprecher" oder "Distributed Mode Speaker" genannt, sind beispielsweise aus der US 3,247,925, DE-GM 199 81 34, WO 99/52324 oder EP 0 924 959 bekannt.

Multiresonanzplattenlautsprecher werden üblicherweise durch elektrodynamische Treiber angeregt, die - wie beispielsweise in der WO 97/09842 oder der DE 198 25 866 dargelegt - an bestimmten bevorzugten Positionen angreifen. Der Rand und das Zentrum der Platte gelten dabei als kaum geeignet für eine Anregungsposition. Zur Unterscheidung vom Erfindungsgegenstand werden diese Treiber im weiteren als "Einzelkrafttreiber" bezeichnet.

Wenn Vorder- und Rückseite der Platte beispielsweise zur Bildprojektion oder Durchsicht vorgesehen sind, würde ein im sichtbaren Bereich der Platte plazierter Treiber als äußerst störend empfunden werden. In diesen Anwendungsfällen ist es also erforderlich, dass der Antrieb im Randbereich angreift.

Aus der WO 00/13464 ist ein sogenannter "Momententreiber" bekannt, bei dem Biegeschwingungen durch Biegemomente angeregt werden. Im Gegensatz zu den punktuell angreifenden "Einzelkrafttreibern" können die "Momententreiber" an jedem beliebigen Ort auf der Platte plaziert werden, also auch im Randbereich.

Die bekannten Momententreiber setzen allerdings voraus, dass die Platte durch Aussparungen am Antriebsort geschwächt wird, dass sperrige Hebelmechanikenkräfte in Kräfte umwandeln oder dass großflächige übliche "Einzelkrafttreiber" zu Paaren kombiniert randnah plaziert werden. Ein umlaufender Halterahmen, der bei für Anzeigezwecke vorgesehenen Platten das Antriebssystem abdecken soll, würde dabei entweder zu weit in die Plattenfläche hineinragen oder zu hoch aus der Plattenebene hervorstehen.

Aufgabe der Erfindung ist es daher, einen Biegemomententreiber für Klangplatten aufweisende Plattenlautsprecher, insbesondere Multiresonanzplattenlautsprecher, anzugeben, bei dem diese Nachteile nicht auftreten.

Die Aufgabe wird gelöst durch einen Biegemomententreiber gemäß Patentanspruch 1 bzw. einem Biegemomententreiber nach Patentanspruch 9. Ausgestaltungen und Weiterbildungen des Erfindungsgedankens sind Gegenstand von Unteransprüchen.

Vorteil der Erfindung ist es, dass die Festigkeit der Platte in keiner Weise beeinträchtigt wird und nur eine schmale, flache Rahmenabdeckung für die Biegemomententreiber erforderlich ist.

Erzielt wird dies in einer ersten Alternative durch einen elektrodynamischen Biegemomententreiber mit einer Schwingspule, die entlang der Berandungsfläche so um die Klangplatte herumgewickelt ist, dass die Schwingspulenachse parallel zur Plattennormalen ist und mit einem Permanentmagnetsystem, das in geringem Abstand von der Berandungsfläche der Klangplatte angeordnet ist und ein die Schwingspule durchsetzendes Magnetfeld erzeugt, welches in Abhängigkeit vom Ort längs des Umfangs der Schwingspule unterschiedliche Stärke und/oder Richtungen hat derart, dass durch einen in der Schwingspule fließenden Signalstrom in den polnahen Bereichen der Schwingspule ein gegensinniges Kräftepaar parallel zur Plattennormalen entsteht, dass über einen dem Abstand zugehöriger Magnetpole des Permanentmagnetsystems entsprechenden Hebelarm ein Biegemoment auf die Klangplatte einprägt.

Der erfindungsgemäße Biegemomententreiber greift am Rand der Klangplatte an derart, dass die Biegemomente nur in der Berandungsfläche (Schnittfläche) und/oder einer engen Randzone angreifen. Der Anregungsmechanismus kommt dabei ohne Einkerbungen, Einschnitte, Aussparungen usw. aus, so dass die Festigkeit der Klangplatte nicht beeinträchtigt wird. Weiterhin kann die Geometrie des Randes derart optimiert werden, dass die Biegemomententreiber gemäß der Erfindung überhaupt nicht mehr auf die zur optischen Nutzung vorgesehenen Flächen der Klangplatte eingreifen.

Bevorzugt wird daher das Permanentmagnetsystem so ausgebildet und angeordnet, dass es die zur optischen Nutzung vorgesehenen Abstrahlflächen der Klangplatte geometrisch in keinem Teil der Abstrahlfläche abdeckt.

Bevorzugt ist der Biegemomententreiber dabei derart ausgebildet, dass die durch ihn erzeugten Biegemomente nur an den Berandungsflächen und/oder an dem Randbereich der Abstrahlflächen der Klangplatte angreifen. Bei einem derartigen Antriebssystem ist das Magnetfeld an jeder Pol-Austrittsfläche im wesentlichen senkrecht zur Plattenkante und senkrecht zur Plattennormalen gerichtet.

Weiterhin kann ein Permanentmagnetsystem vorgesehen werden, dass mindestens ein Paar Pole von gegensätzlicher Polarität aufweist, welche beide jeweils mit im wesentlichen gleichen Betrag magnetischer Feldstärke auf die Schwingspule wirken.

Bevorzugt können dabei ein Paar Pole jeweils einen Permanentmagneten und zwei magnetisch leitende Polkernschenkel aufweisen. Alternativ dazu können ein Paar Pole jeweils zwei separate gleichartige einzelne Permanentmagnete aufweisen, deren jeweilige Feldvektoren bezüglich der Schwingspule entgegengesetzt gerichtet sind. Dabei können zudem die beiden Permanentmagnete mit einem weichmagnetischen Joch miteinander verbunden sein.

Schließlich können bei beiden Alternativen ein weichmagnetisches Joch mit einer auf den Abstand der einzelnen Permanentmagneten abgestimmten Länge auf der den Permanentmagneten abgewandten Seite der Schwingspule in die Klangplatte eingelassen sein, so dass der magnetische Fluß des außerhalb der Schwingspule befindlichen Permanentmagnetsystems über das innerhalb der Schwingspule liegende Joch geschlossen wird. Die Permanentmagneten können vorzugsweise vom Seltenerdentyp sein.

Eine zweite Alternative eines erfindungsgemäßen Biegemomententreibers umfasst ein Elektromagnetsystem, das einen Polkern, eine von einem Signalstrom durchflossene, um den Polkern gewickelte, feststehende Spule und einen momentenaufnehmenden, in die Platte eingelassenen und mit der Klangplatte fest verbundenen, Permanentmagneten aufweist, wobei der Polkern zangenartig den Rand der Klangplatte umfasst derart, dass die Normalen der Polaustrittsflächen parallel zur Plattennormalen stehen und zwischen den Polaustrittsflächen ein im wesentlichen homogenes magnetisches Feld besteht. Der Feldvektor des eingelassenen Permanentmagneten in der Ebene der Klangplatte, also senkrecht zur Plattennormalen liegen.

Der eingelassene Permanentmagnet kann dabei platten- oder stabförmig ausgebildet und vollständig in die Platte eingelassen sein. Der eingelassene Permanentmagnet ist dabei bevorzugt so dimensioniert, dass es an keiner Stelle aus der Platte herausragt. Bei schlanker Gestaltung des eingelassenen Permanentmagneten (d. h. die Ausdehnung normal zur Plattenkante ist von der Größenordnung der Plattendicke) wird eine enge Randzone erzielt und damit eine optimale Nutzung der Abstrahlfläche der Klangplatte für optische Zwecke erreicht.

Weiterhin kann vorgesehen werden, dass die Ausdehnung des des eingelassenen Permanentmagneten in zentraler Richtung, also senkrecht zum Rand der Klangplatte in der Größenordnung der Plattendicke ist. Des Weiteren kann die in der Ebene der Klangplatte liegende Richtung des magnetischen Feldes im Joch parallel oder senkrecht zum Rand der Klangplatte ausgerichtet sein.

Darüber hinaus kann bei sämtlichen erfindungsgemäßen Plattenlautsprechern ein Halterahmen vorgesehen werden, an dem die Klangplatte in dem Bereich der Biegemomentübertragung durch flexible Haltepolster gelagert ist. Es können aber auch mehrere, zum Beispiel drei Biegemomentwandler vorgesehen werden, deren gedachte Verbindungslinien ein Dreieck aufspannen und die die Klangplatte lagern.

Die Erfindung wird nachfolgend anhand der in den Figuren der Zeichnung dargestellten Ausführungsbeispiele näher erläutert. Es zeigt:
- Figur 1: das der vorliegenden Erfindung zugrundeliegende Funk- tionsprinzip,
- Figur 2: eine erste bevorzugte Ausführungsform eines Biegemo- mententreibers in einer Anwendung bei einem Platten- lautsprechers,
- Figur 3: eine zweite bevorzugte Ausführungsform eines Biege- momententreibers in einer Anwendung bei einem Plat- tenlautsprechers.

Zur Darlegung des der Erfindung zugrundeliegenden Prinzips ist gemäß Figur 1 eine Klangplatte 1 eines Multiresonanzplattenlautsprechers 6 vorgesehen, die beim Ausführungsbeispiel rechteckig berandet ist und eine Länge L, eine Breite W und eine Dicke H aufweist. Die Klangplatte 1 wird dabei im Randbereich mit einem oder mehreren Momenten M1, M2 angeregt. Derartige Momente M1, M2 werden beim Ausführungsbeispiel durch je ein Kräftepaar f⁺₁, f⁻₁ bzw. f⁺₂, f⁻₂ mit einem als Hebel wirksamen Abstand d₁, d₂ erzeugt. Die Momente M1, M2 greifen entweder in einer Berandungsfläche 2 entsprechend den Schnittflächen der Klangplatte 1 (vgl. Figur la) oder in einem engen Randbereich 3 mit einer Breite e, die in der Größenordnung der Plattendicke H liegt (vgl. Figur 1b).

In Figur 2 ist eine Ausführungsform dargestellt, bei der die Anregung der Berandungsfläche 2 entsprechend dem in Figur 1a dargestellten Wirkungsprinzip erfolgt.

Figur 2a zeigt zunächst die (beispielsweise rechteckig berandete) Klangplatte 1. Zu sehen ist eine der beiden Abstrahlflächen 4 und zwei der Schnittflächen 2.

Figur 2b zeigt die herausgelöste Schwingspule 5 eines elektrodynamischen Anregungssystems.

In Figur 2c sind nun die Schwingspule 5 und die Klangplatte 1 in Verbindung miteinander dargestellt, wobei der Plattenrand 2 der Klangplatte 1 als Spulenträger benutzt wird. Die Schwingspule 5 ist dabei fest mit dem Plattenrand verbunden. Die Länge des Schwingspulenträgers wird dabei durch die Höhe des Plattenrandes, also durch die Dicke H der Klangplatte 1 bestimmt.

Figur 2d zeigt einen (bis auf Rahmen/Halterung) vollständigen Multiresonanzplattenlautsprecher mit dem integrierten, erfindungsgemäßen elektrodynamischen Antriebssystem. Dabei ist der mit der Schwingspule 5 verbundene Plattenrand der Klangplatte 1 mit Paaren von Permanentmagneten 7 bestückt. Die Permanentmagnete 7 sind dabei derart an der Berandungsfläche 2 angeordnet, dass deren Feldvektoren senkrecht zur Spulenachse der Schwingspule 5 liegen. Auf diese Weise werden die Kräfte f⁺₁, f⁻₁ bzw. f⁺₂, f⁻₂, wie in Figur 1 gezeigt, Biegemomente in den Plattenrand einprägen. Auf diese Weise wird ein elektrodynamischer, linearer Wandler nach einem neuartigen, "tangential-variablen" Prinzip genutzt, in dem das die Schwingspule 5 durchsetzende Permanentmagnetfeld in Abhängigkeit vom Ort längs des Umfangs der Schwingspule 5 eine unterschiedliche Stärke und Richtung aufweist.

Figur 2e zeigt einen Schnitt durch die Klangplatte 1 ausgehend von einer Markierungslinie A-B aus Figur 2d. Ein in Figur 2d geschnittener Permanentmagnet 7 hat beim Ausführungsbeispiel den Südpol 8 nach außen weisend und den Nordpol 9 nach innen gerichtet. Wie auch bei konventionellen elektrodynamischen Antrieben üblich, ist ein Schwingspalt 11 der Weite h vorhanden, so dass die Permanentmagnete 7 die Schwingspule 5 nicht berühren.

Der Rand der Klangplatte 1 bietet Platz für mehrere Magnetpaare. Dadurch können am selben Plattenlautsprecher verschiedene Hebellängen d (d₁, d₂) realisiert werden, mit dem verschiedene Biegewellenlängen bevorzugt angesprochen werden können. Die Magnetpaare werden bevorzugt in einem umlaufenden Halterahmen (nicht gezeigt) fixiert.

Figur 2f zeigt die Situation aus Figur 2e im Schnitt C-D mit Blickrichtung normal zur Plattenfläche 4. Zu sehen sind die beiden separaten Permanentmagnete 7, ein Stück Draht der Schwingspule 5 und ein Ausschnitt aus der Klangplatte 1.

Obwohl in Figur 2d die wirksamen Magnetpole durch je einen separaten Permanentmagneten realisiert werden, besteht auch die Möglichkeit der paarweisen Kombination zu Magnetsystemen deren Joch an Südpol und Nordpol einen Abstand (zum Beispiel d₁, d₂) aufweist.

Eine solche Alternative ist in Figur 2g dargestellt. Ein einziger Permanentmagnet 7 erbringt mit Hilfe eines zum Plattenrand hin gebogenen, weichmagnetischen Polkerns 17 im Schwingspalt der Spule 5 die gleichen Magnetfeldverhältnisse, wie sie durch die zwei Magnete aus Fig. 2f erzeugt worden wären.

Figur 2h zeigt als weitere Alternative eine Weiterbildung der Ausgestaltung nach Fig. 2g. Das Magnetfeld der offenen Enden des Polkerns 17 wird geschlossen durch ein weichmagnetisches Joch 18, das in den Plattenrand eingelassen und dort fest verankert ist.

Ein wesentlicher Vorteil ist es, dass das Antriebssystem nach Figur 2 bei den vorstehend gezeigten Ausführungsformen keinerlei Anteil der Plattenfläche belegt und dass das zugehörige Magnetsystem nicht über die Plattenhöhe (Dicke H) hinausragt. Darüber hinaus wird die Klangplatte 1 nicht durch Einschnitte oder sonstige Maßnahmen geschwächt, sondern im Gegenteil durch die zusätzliche Schwingspule 5 eher verstärkt.

Auch bei der "tangential-variablen" Variante des erfindungsgemäßen elektrodynamischen Antriebssystem eines Multiresonanz-Plattenlautsprechers steht an jedem Magnetpol der Permanentmagnet-Induktionsvektor B senkrecht auf dem Spulenstromvektor I. Für die Kraft F auf eine im Polbereich wirksame zusammengefasste Leiterlänge L_{S} gilt lokal die Lorenz-Gleichung $F = {L}_{S} \left(IxB\right)$

Der Kraftvektor steht dabei parallel zur Schwingspulenachse. Da der Induktionsvektor B und die Leiterlänge L_{S} zeitlich konstant sind, ist der Zusammenhang zwischen der Kraft F und dem Spulenstromvektor I und damit dem Signalstrom linear.

Eine andere, auf dem in Figur 1b gezeigten Prinzip basierende Ausführungsform wird in Figur 3 gezeigt. Dieser elektromagnetische, randständige Momententreiber besteht aus einer Kombination von Permanentmagnet und Elektromagnet. Beim Permanentmagneten handelt es sich um einen leichten, vorzugsweise stabförmigen Permanentmagneten 12, 12' (z. B. Seltenerdenmagnet wie Neodym), der in den Randbereich der Klangplatte 1 eingelassen ist. Der Elektromagnet bestehend aus einem Polkern 14 und einer feststehenden, vom Signalstrom durchflossenen Magnetspule 13 erzeugt ein Drehmoment im Permanentmagneten 12, 12'. Dieser Permanentmagnet 12, 12' überträgt dann das Drehmoment als Biegemoment auf den Rand der Klangplatte 1. Mit Polstern 25 kann die Klangplatte 1 in der richtigen Position zwischen den zangenförmigen Schenkeln des Polkerns 14 gehalten werden. Ein Luftspalt zwischen Klangplatte 1 und Polkern 14 kann dabei mit dem Polster 25 ausgefüllt werden.

Das Wechselfeld 16 des Elektromagneten im Luftspalt kann zunächst als homogen angesehen werden. Je nach Form und Größe des in diesem Wechselfeld 16 befindlichen Permanentmagneten 12, der ein Gleichfeld 15 erzeugt, kann folgende Betrachtungsweise die Erzeugung des Drehmoments erklären:

Im magnetisch schwach leitenden Inneren des Permanentmagneten 12 findet eine vektorielle Addition der Induktion Bp des Permanentmagneten 12 und die Induktion B_{S} des Signalstromes I statt. Somit ist die gesamte Induktion B gleich $B = {B}_{P} + {B}_{S}$

Der Betrag des daraus resultierenden Vektors der Gesamtinduktion B lautet daher in skalarer Schreibweise: $B = + \sqrt{{{B}^{2}}_{P} + {{B}^{2}}_{S} + 2 ⁢ { B}_{P} {B}_{S} cos \left(α\right)} ,$ wobei mit α der Zwischenwinkel bezeichnet wird. Für die Feldenergie W im Inneren des Permanentmagneten 12 ergibt sich somit $W = V {B}^{2} / μ ,$ wobei mit V das Volumen des Permanentmagneten 12 und mit µ die Permeabilität bezeichnet wird. Die Feldenergie ist winkelabhängig aufgrund der Winkelabhängigkeit der Gesamtinduktion B. Die Feldenergie des äußeren Feldes (B_{S}) bleibt bei Änderungen des Zwischenwinkels α näherungsweise konstant. Somit ergibt sich das Drehmoment M zu $M = dW / dα = - 2 \left(V/μ\right) {B}_{P} {B}_{S} sin \left(α\right) .$

Das Drehmoment M ist dabei maximal, wenn - wie in Figur 3 gezeigt - der Vektor der Induktion B_{S} senkrecht zum Vektor der Induktion Bp verläuft.

Somit ist im Rahmen der vereinfachenden Annahmen das Drehmoment M proportional der Induktion B_{S} des Signalstromes und damit proportional zum Signalstrom I selbst. Überlagert wird dieser durch eine (unterstellte) Sättigungsmagnetisierung des Permanentmagneten 12, 12' erreichte lineare Effekt von der Anziehungskraft auf ein ferromagnetisches, nicht gesättigtes Joch, also einer Kraft die proportional zum Quadrat des Signalstromes I ist. Je nach Sättigungszustand des Permanentmagneten 12, 12' überwiegt die lineare oder die quadratische Kraftkomponente, was als Hinweis darauf zu verstehen ist, den Permanentmagneten 12, 12' möglichst ganz aus hartmagnetischen Werkstoff herzustellen. Das heißt aus einem Werkstoff mit hoher Sättigungsmagnetisierung und hohem Koerzitivfeld.

Bei der Ausführungsform nach Figur 3a liegt dabei der Drehmomentvektor parallel zum Plattenrand, so dass das Biegemoment auch die tieffrequente erste Modalform der Biegeschwingung unterstützt.

Die Längsachse des Permanentmagneten 12' kann auch wie in Figur 3b angedeutet parallel zum Rand ausgerichtet werden. Dann wird der Drehmomentvektor zum Zentrum der Klangplatte 1 hinzeigen, wobei das Biegemoment die Tendenz haben wird, den Plattenrand zu krümmen. Diese Tendenz spricht vorzugsweise die höherfrequenten Biegeschwingungsmoden an. Bei dieser Ausführungsform braucht der Polkern 14 nicht soweit in die Abstrahlfläche der Klangplatte 1 hineinzuragen wie dies beispielsweise bei der Ausführungsform nach Figur 3a der Fall ist.

Durch Verjüngen des Querschnitts insbesondere senkrecht zur Klangplatte 1 der beiden Schenkel des Polkerns 14 und durch weitgehendes Weglassen der elastischen Polster (Federelemente 25) und durch extreme Abflachung der Magnetspule 13 und der zangenartigen Schenkel des Polkerns 14 kann wie in Figur 3c gezeigt eine betont flache Bauweise des elektromagnetischen Antriebssystem mit einem Rand parallel ausgerichteten Elektromagneten wie in Figur 3b gezeigt erzielt werden.

Die gezeigten Biegemomententreiber werden dabei bevorzugt in einem von einer Kante der Klangplatte 1 sich in Richtung der Mitte der Klangplatte 1 hin erstreckenden Randbereich platziert, wobei der Randbereich in Richtung der Plattenmitte ungefähr gleich der Dicke der Klangplatte 1 ist.

### Bezugszeichenliste

- 1: Klangplatte
- 2: Berandungsfläche
- 3: Randzone
- 4: Abstrahlflächen
- 5: Schwingspule
- 6: Multiresonanzplattenlautsprecher
- 7: Permanentmagnet
- 8: Südpol
- 9: Nordpol
- 11: Schwingspalt
- 12, 12': Permanentmagnet
- 13: Magnetspule
- 14: Polkern
- 15: Magnetischer Gleichfeldvektor
- 16: Magnetischer Wechselfeldvektor
- 17: Joch
- 18: eingelagertes Joch
- 25: Polster
- d₁, d₂: Jochlänge

## Patentansprüche

1. Elektrodynamischer Biegemomententreiber für einen eine Klangplatte(1) aufweisenden Plattenlautsprecher (6), **gekennzeichnet durch**
eine Schwingspule (5), die entlang der Berandungsfläche (2) um die Klangplatte(1) herumgewickelt ist, so dass die Schwingspulenachse parallel zur Plattennormalen ist und
ein Permanentmagnetsystem (7), das in geringem Abstand von der Berandungsfläche (2) der Klangplatte(1) angeordnet ist und ein die Schwingspule (5) durchsetzendes Magnetfeld erzeugt, welches in Abhängigkeit vom Ort längs des Umfangs der Schwingspule (5) unterschiedliche Stärke und/oder Richtung hat derart,
dass **durch** einen in der Schwingspule (5) fließenden Signalstrom in den polnahen Bereichen der Schwingspule (5) ein oder mehrere gegensinnige Kräftepaare mit normal zu der Plattenebene stehende Vektoren entstehen, wobei jeweils eine Kraft zum Platteninneren und eine aus der Klangplatte (1) heraus weist, sodass über einen dem Abstand zugehöriger Magnetpole des Permanentmagnetsystems (7) entsprechenden Hebelarm jeweils ein Biegemoment auf die Klangplatte(1) eingeprägt wird.

2. Biegemomententreiber nach Anspruch 1, **dadurch gekennzeichnet, dass**
das Permanentmagnetsystem (7) so ausgebildet und angeordnet ist, dass es von außerhalb der Klangplatte (1) her diese nicht zangenartig umschließend und berührungslos auf den Plattenrand einwirkt.

3. Biegemomententreiber nach Anspruch 1 oder 2, **dadurch gekennzeichnet, dass**
dieser so ausgebildet und anordenbar ist, dass die durch ihn erzeugten Biegemomente nur an der Berandungsfläche (2) und/oder an dem Randbereich der Abstrahlflächen (4) der Klangplatte (1) angreifen.

4. Biegemomententreiber nach einem der vorherigen Ansprüche, **dadurch gekennzeichnet, dass**
das Permanentmagnetsystem (7) mindestens ein Paar Pole von gegensätzlicher Polarität aufweist, die beide jeweils mit im wesentlichen gleichem Betrag magnetischer Feldstärke auf die Schwingspule (5) wirken.

5. Biegemomententreiber nach Anspruch 4, **dadurch gekennzeichnet, dass**
ein Paar Pole jeweils einen Permanentmagneten (7) und zwei magnetisch leitende Polkernschenkel (17) aufweist.

6. Biegemomententreiber nach Anspruch 4, **dadurch gekennzeichnet, dass**
ein Paar Pole jeweils zwei separate gleichartige einzelne Permanentmagnete (7) aufweist, deren jeweilige Feldvektoren bezüglich der Schwingspule (5) entgegengesetzt gepolt sind.

7. Biegemomententreiber nach Anspruch 6, **dadurch gekennzeichnet, dass**
die beiden Permanentmagnete (7) mit einem weichmagnetischen Joch (17) miteinander verbunden sind.

8. Biegemomententreiber nach Anspruch 6 oder 7, **dadurch gekennzeichnet, dass**
ein weichmagnetisches Joch (18) mit einer auf den Abstand der einzelnen Permanentmagneten (7) abgestimmten Länge auf der den Permanentmagneten (7) abgewandten Seite der Schwingspule (5) in die Klangplatte (1) eingelassen ist,
so dass der magnetische Fluss des außerhalb der Schwingspule (5) befindlichen Permanentmagnetsystems (7) über das innerhalb der Schwingspule (5) liegende Joch (18) geschlossen wird.

9. Biegemomententreiber für einen eine Klangplatte aufweisenden Plattenlautsprecher, **gekennzeichnet durch**
ein Elektromagnetsystem (13, 14), das einen Polkern (14), eine von einem Signalstrom durchflossene, um den Polkern (14) gewickelte, feststehende Spule (13) und
einen momentenaufnehmenden, in die Klangplatte (1) eingelassenen und mit der Klangplatte (1) fest verbundenen, separaten Permanentmagneten (12, 12') aufweist, wobei
der Polkern (14) zangenartig den Rand der Klangplatte (1) umfasst derart, dass die Normalen der Polaustrittsflächen parallel zur Plattennormalen stehen und zwischen den Polaustrittsflächen ein im wesentlichen homogenes magnetisches Feld auftritt.

10. Biegemomententreiber nach Anspruch 9, **dadurch gekennzeichnet, dass**
die Feldrichtung im Permanentmagneten (12, 12') in der Ebene der Klangplatte (1) und damit senkrecht zur Plattennormalen liegt.

11. Biegemomententreiber nach Anspruch 9 oder 10, **dadurch gekennzeichnet, dass**
der Permanentmagnet (12, 12') platten- oder stabförmig ausgebildet und vollständig in die Klangplatte (1) eingelassen ist.

12. Biegemomententreiber nach Anspruch 9, 10 oder 11, **dadurch gekennzeichnet, dass**
die Ausdehnung des Permanentmagneten (12, 12') normal zum Rand der Klangplatte (1) in der Größenordnung der Plattendicke ist.

13. Biegemomententreiber nach einem der Ansprüche 9 bis 12, **dadurch gekennzeichnet, dass**
die in der Ebene der Klangplatte (1) liegende Richtung des magnetischen Feldes (15) im Permanentmagneten (12, 12') parallel zum Rand der Klangplatte (1) ausgerichtet ist.

14. Biegemomententreiber nach einem der Ansprüche 9 bis 12, **dadurch gekennzeichnet, dass**
die in der Ebene der Klangplatte (1) liegende Richtung des magnetischen Feldvektors (15) im Permanentmagneten (12, 12') senkrecht zum Rand der Klangplatte (1) ausgerichtet ist.

15. Biegemomententreiber nach einem der vorherigen Ansprüche, **dadurch gekennzeichnet, dass**
der Biegemomententreiber in einem von einer Kante der Klangplatte (1) sich in Richtung der Mitte der Klangplatte (1) hin erstreckenden Randbereich platzierbar ist und der Randbereich in Richtung der Plattenmitte ungefähr gleich der Dicke der Klangplatte (1) ist.

## Claims

1. An electrodynamic bending moment driver for a membrane loudspeaker (6) including a sounding plate (1), **characterised by** a moving coil (5), which is wound around the sounding plate (1) along the boundary surface so that the moving coil axis is parallel to the plate normal and a permanent magnet system (7) which is arranged at a small distance from the boundary surface (2) of the sounding plate (1) and produces a magnetic field, which passes through the magnetic coil (5) and has a different intensity and/or direction in dependence on the location along the periphery of the moving coil (5) such that as a result of a signal current flowing in the moving coil (5) in the regions of the moving coil (5) close to the poles, one or more opposing pairs of forces with vectors extending normal to the plane of the plate are produced, whereby in each case one force is directed towards the interior of the plate and one is directed out of the sounding plate (1) so that in each case a bending moment is applied to the sounding plate (1) over a lever arm corresponding to the spacing of associated magnetic poles of the permanent magnet system (7).

2. A bending moment driver as claimed in claim 1, **characterised in that** the permanent magnet system (7) is so constructed and arranged that it acts contactlessly on the edge of the plate from outside the sounding plate (1) so as to surround it in a non pincer-like manner.

3. A bending moment driver as claimed in claim 1 or 2, **characterised in that** it is so constructed and arrangeable that the bending moments produced by it act on the boundary surface (2) and/or on the edge region of the radiation surfaces (4) of the sounding plate (1).

4. A bending moment driver as claimed in one of the preceding claims, **characterised in that** the permanent magnet system (7) has at least one pair of poles of opposite polarity, both of which act on the moving coil (5) with substantially the same magnitude of magnetic field strength.

5. A bending moment driver as claimed in claim 4, **characterised in that** a pair of poles has a respective permanent magnet (7) and two magnetically conductive pole core limbs (17).

6. A bending moment driver as claimed in claim 4, **characterised in that** a pair of poles has two respective separate, similar, individual permanent magnets (7), the field vectors of which are oppositely poled with respect to the moving coil (5).

7. A bending moment driver as claimed in claim 6, **characterised in that** the two permanent magnets (7) are connected together with a soft magnetic yoke (17).

8. A bending moment driver as claimed in claim 6 or 7, **characterised in that** a soft magnetic yoke (18) with a length matched to the spacing of the individual permanent magnets (7) is embedded into the sounding plate (1) on the side of the moving coil (5) remote from the permanent magnets (7) so that the magnetic flux of the permanent magnet system (7) located outside the moving coil (5) is closed by means of the yoke (18) situated within the moving coil (5)

9. A bending moment driver for a membrane loudspeaker including a sounding plate, **characterised by** an electromagnet system (13,14), which includes a pole core (14), a fixed coil (13) through which a signal current flows and which is wound around the pole core (14) and a separate permanent magnet (12,12'), which is embedded in the sounding plate (1) and is firmly connected to the sounding plate (1), wherein the pole core surrounds the edge of the sounding plate (1) in the manner of pincers such that the normals of the pole outlet surfaces extend parallel to the plate normal and a substantially homogeneous magnetic field occurs between the pole outlet surfaces.

10. A bending moment driver as claimed in claim 9, **characterised in that** the field direction in the permanent magnet (12,12') is situated in the plane of the sounding plate (1) and thus perpendicularly to the plate normal.

11. A bending moment driver as claimed in claim 9 or claim 10, **characterised in that** the permanent magnet (12,12') is of plate-shaped or rod-shaped construction and is completely embedded in the sounding plate (1).

12. A bending moment driver as claimed in claim 9, 10 or 11, **characterised in that** the dimension of the permanent magnet (12,12') normal to the edge of the sounding plate (1) is of the order of the thickness of the plate.

13. A bending moment driver as claimed in one of claims 9-12, **characterised in that** the direction of the magnetic field (15), lying in the plane of the sounding plate (1), in the permanent magnet (12,12') is aligned parallel to the edge of the sounding plate (1).

14. A bending moment driver as claimed in one of claims 9-12, **characterised in that** the direction of the magnetic field vector (15), lying in the plane of the sounding plate (1), in the permanent magnet (12,12') is aligned perpendicularly to the edge of the sounding plate (1).

15. A bending moment driver as claimed in one of the preceding claims, **characterised in that** the bending moment driver is positionable in an edge region extending from one edge of the sounding plate (1) in the direction of the centre of the sounding plate (1) and the edge region in the direction of the plate centre is approximately equal to the thickness of the sounding plate (1).

## Revendications

1. Driver électrodynamique de couple de flexion pour un haut-parleur à plaque (6) présentant une plaque de son (1), **caractérisé par**
une bobine mobile (5) qui est enroulée autour de la plaque de son (1) le long de la surface de bordure (2), de sorte que l'axe de la bobine mobile est parallèle à la verticale de la plaque et
un système d'aimant permanent (7), qui est disposé à faible distance de la surface de bordure (2) de la plaque de son (1) et génère un champ magnétique traversant la bobine mobile (5), lequel présente une intensité et/ou une direction différente en fonction du lieu le long de la périphérie de la bobine mobile (5), de telle sorte que,
une ou plusieurs paires de forces de sens opposé avec des vecteurs perpendiculaires au plan des plaques sont formées par un courant de signal circulant dans la bobine mobile (5) dans les zones proches du pôle de la bobine mobile (5), avec respectivement une force dirigée vers l'intérieur de la plaque de son (1) et une autre hors de la plaque de son (1), de sorte qu'à chaque fois un couple de flexion est appliqué sur la plaque de son (1) au moyen d'un bras de levier correspondant à l'espacement de pôles d'aimant spécifiques du système d'aimant permanent (7).

2. Driver de couple de flexion selon la revendication 1, **caractérisé en ce que**
le système d'aimant permanent (7) est conçu et disposé de telle sorte que, à partir de l'extérieur de la plaque de son (1), celle-ci n'agit pas à la façon d'une pince de façon enveloppante et sans contact sur le bord de plaque.

3. Driver de couple de flexion selon la revendication 1 ou 2, **caractérisé en ce que**
celui-ci est conçu et disposé de telle sorte que les couples de flexion générés par lui ne s'appliquent que sur la surface de bordure (2) et/ou sur la zone périphérique des surfaces de rayonnement (4) de la plaque de son (1).

4. Driver de couple de flexion selon l'une quelconque des revendications précédentes, **caractérisé en ce que**
le système d'aimant permanent (7) présente au moins une paire de pôles de polarité opposée, qui agissent tous deux à chaque fois avec une intensité de champ magnétique sensiblement identique sur la bobine mobile (5).

5. Driver de couple de flexion selon la revendication 4, **caractérisé en ce que**
une paire de pôles présente chaque fois un aimant permanent (7) et deux branches de noyau polaire (17) à conduction magnétique.

6. Driver de couple de flexion selon la revendication 4, **caractérisé en ce que**
une paire de pôles présente à chaque fois deux aimants permanents (7) individuels séparés de même type, dont les vecteurs de champ respectifs sont polarisés dans le sens opposé par rapport à la bobine mobile (5).

7. Driver de couple de flexion selon la revendication 6, **caractérisé en ce que**
les deux aimants permanents (7) sont reliés les uns aux autres avec une culasse (17) magnétique douce.

8. Driver de couple de flexion selon la revendication 6 ou 7, **caractérisé en ce que**
une culasse (18) magnétique douce est emboîtée dans la plaque de son (1) avec une longueur adaptée à l'espacement des aimants permanents (7) individuels sur le côté, opposé aux aimants permanents (7), de la bobine mobile (5),
de sorte que le flux magnétique du système d'aimant permanent (7) se trouvant à l'extérieur de la bobine mobile (5) est fermé au-dessus de la culasse (18) située à l'intérieur de la bobine mobile (5).

9. Driver de couple de flexion pour un haut-parleur à plaque présentant une plaque de son, **caractérisé par**,
un système d'électroaimant (13, 14) qui présente un noyau polaire (14), une bobine (13) fixe, traversée par un flux de signal, enroulée autour du noyau polaire (14) et
un aimant permanent (12, 12'), absorbant le couple, emboîté dans la plaque de son (1) et relié de façon fixe à la plaque de son (1),
le noyau polaire (14) entourant de la façon d'une pince le bord de la plaque de son (1) de telle sorte que les verticales des surfaces de sortie de pôle sont disposées parallèlement à la verticale de la plaque et un champ magnétique sensiblement homogène apparaît entre des surfaces de sortie de pôle.

10. Driver de couple de flexion selon la revendication 9, **caractérisé en ce que**
la direction du champ dans l'aimant permanent (12, 12') se situe dans le plan de la plaque de son (1) et est donc perpendiculaire à la verticale de la plaque.

11. Driver de couple de flexion selon la revendication 9 ou 10, **caractérisé en ce que**,
l'aimant permanent (12, 12') est conçu en forme de plaque ou de barre et est emboîté complètement dans la plaque de son (1).

12. Driver de couple de flexion selon la revendication 9, 10 ou 11, **caractérisé en ce que**,
l'extension de l'aimant permanent (12, 12') est perpendiculaire au bord de la plaque de son (1) de l'ordre de l'épaisseur de plaque.

13. Driver de couple de flexion selon l'une quelconque des revendications 9 à 12, **caractérisé en ce que**
la direction, située dans le plan de la plaque sonore (1), du champ (15) magnétique dans l'aimant permanent (12, 12') est orientée parallèlement au bord de la plaque de son (1).

14. Driver de couple de flexion selon l'une quelconque des revendications 9 à 12, **caractérisé en ce que**
la direction, située dans le plan de la plaque de son (1), du vecteur de champ (15) magnétique dans l'aimant permanent (12, 12') est orientée perpendiculairement au bord de la plaque de son (1).

15. Driver de couple de flexion selon l'une quelconque des revendications précédentes, **caractérisé en ce que**
le driver de couple de flexion peut être placé dans une zone périphérique s'étendant à partir d'une arête de la plaque de son (1) en direction du centre de cette plaque (1) et la zone périphérique en direction du centre de la plaque est à peu près identique à l'épaisseur de la plaque de son (1).
